# EUROPÄISCHE PATENTSCHRIFT

(11) **EP 0 200 115 B1**
(45) Veröffentlichungstag und Bekanntmachung des Hinweises auf die Patenterteilung: **28.06.1989**
(21) Anmeldenummer: 86105386.6
(22) Anmeldetag: 18.04.1986
(51) Int. Cl.: E05D 13/00

(54) **Absturzsicherung für die Verschlusselemente von Gebäude- und Fahrzeugverschlüssen**
Anti-crash safety catch for the closure elements of building or vehicle shutters
Sécurité d'antichute pour des éléments de fermetures de bâtiments ou de véhicules

(30) Priorität: 27.04.1985 DE 3515257
(43) Veröffentlichungstag der Anmeldung: 05.11.1986
(73) Patentinhaber: Rollwände- & Jalousienfabrik C. Behrens GmbH & Co., D-3000 Hannover (DE)
(72) Erfinder: Schneider, Rudolf, D-3111 Schwienau (DE)
(74) Vertreter: Depmeyer, Lothar

(56) Entgegenhaltungen:
- EP-A- 0 114 328
- DE-A- 2 927 920
- FR-A- 1 043 611

## Beschreibung

Die Erfindung betrifft eine Absturzsicherung für die Verschlusselemente von Gebäude- und Fahrzeugverschlüssen, insb. bei Sektionaltoren, wobei die Verschlusselemente durch Rollen od. dgl. in seitlichen Schienen geführt und durch Gewichte, Federn od. dgl. in Verbindung mit Seilen, Ketten od. dgl. ausgewogen sind und wobei ferner die Rollen durch seitlich abstehende Bolzen gehalten sind.

Bei bekannten Absturzsicherungen dieser Ausbildung ist es bekannt (EP-A-0114328), im Falle eines unerwünschten Betriebszustandes die Führungsbahn für die Rollen durch eine querbewegliche Backe zu verengen, um so die Rollen einklemmen zu können. Da insb. die mit einem elastischen Belag versehenen Rollen dem Verschleiss unterworfen sind und sich somit die wirksamen Durchmesser der Rollen ändern, bedarf es genauen Überwachung dieser Klemmbacken, um eine unverzügliche Absturzsicherung zu gewährleisten.

Es ist ferner bei Absturzsicherungen für Hubtore und Kulissen bekannt (DE-A-2 927920), zum Abfangen der Verschlusselemente für die Bolzen der Führungsrollen eine langgestreckte Falle mit einer Vielzahl in Längsrichtung der Falle aufeinander folgender Ausnehmungen zur Aufnahme der Bolzen vorzusehen, die parallel zu den Schienen angeordnet und quer hierzu von einer Ruhestellung aus in eine Win&tettung (Fangstellung) bewegbar ist, und zwar in Abhängigkeit von einer Zugfeder, die bei einer Schlaffung eines zur Aufhängung des Hubtores dienenden Kettenzuges wirksam ist. Dabei ist die Falle entlang einer von einer Kulisse gebildeten Schrägfläche bewegbar. Bei einer solchen Führung der Falle besteht jedoch die Gefahr einer ungewollten Hemmung, aber auch einer Verklemmung bei einer Rückführung der Falle in ihre Ruhestellung.

Demgegenüber soll aufgrund der Erfindung eine betriebssichere, dauerhafte Absturzsicherung für die Verschlusselemente von Gebäude-und Fahrzeugverschlüssen vorgeschlagen werden.

Zur Lösung dieser Aufgabe werden die im Kennzeichen des 1. Patentanspruchs angegebenen Merkmale vorgeschlagen. Wesentlich ist somit, dass eine Falle mit einer grösseren Anzahl zum Einfangen der Bolzen dienenden Ausnehmungen vorgesehen ist. Der gegenseitige Abstand dieser Ausnehmungen ist dabei so klein, dass ein einzufangendes Verschlusselement sich im ungünstigsten Falle über eine Strecke bewegen muss, die diesem Abstand entspricht. Zudem wird durch die Aufhängung und Lagerung der Falle an den parallelen Lenkern ein hohes Mass an Sicherheit erzielt, wobei es wichtig ist, dass sich die Lenker mit der Falle sehr schnell von der waagerechten Ruhestellung aus in die Wirkstellung nach unten bewegen können.

Weitere Einzelheiten der Erfindung werden anhand der Zeichnung erläutert, in der ein Ausführungsbeispiel der Erfindung dargestellt ist.

Es zeigen :
Fig. 1 eine Teilseitenansicht eines Sektionaltores als Verschluss für eine Gebäudeöffnung,
Fig. 2 einen Schnitt nach der Linie 11-11 von Fig. 1,
Fig. 3 eine der Fig. 1 entsprechende Teilseitenansicht, jedoch in einer anderen Betriebsstellung der Absturzsicherung (Fangvorrichtung ausgelöst),
Fig. 4 einen Schnitt nach der Linie IV-IV von Fig. 3 und
Fig. 5 die Falle der Absturzsicherung in Richtung des Pfeiles V gemäss Fig. 4 gesehen (Teilansicht der Falle).

Zu beiden Seiten der Gebäudeöffnung befindet sich ein hohl gehaltener Ständer 1 in senkrechter Anordnung, an dem die senkrechten, zu beiden Seiten des Tores befindlichen Schienen zur Halterung und Führung der plattenförmigen, in der Ansicht rechteckigen Sektionen - bei 3 angedeutet - befestigt sind. Diese Schienen 4 gehen im Bereich des oberen Randes der Gebäudeöffnung über einen Bogen in einen waagerechten Abschnitt über, der zur Halterung und Führung der Sektionen dient, wenn sich diese in der Ruhestellung (Tor geöffnet) befinden.

Vorzugsweise im Bereich der Gelenke zwischen benachbarten Sektionen befinden sich seitlich abstehende Bolzen 5 zur Lagerung der Rollen 6. Die Führung und Halterung der Sektionen erfolgt also über die Bolzen 5 mit daran gelagerten Rollen 6, die sich in den Schienen 4 befinden.

Innerhalb der Ständer 1 befindet sich eine Feder 7 als Spiralfeder in senkrechter Anordnung, die als Zugfeder ausgeführt ist; ihr Fuss ist am unteren Ende der Ständer 1 über eine Halterung 8 verankert. Am oberen Ende der Feder 7 ist eine nicht dargestellte lose Rolle gelagert, die zum Umlenken eines Seiles dient, das mit den bewegbaren Verschlusselementen (Sektionen) so verbunden ist, dass sie unter der Wirkung der vorgespannten Feder 7 ausgewogen sind bzw. in jeder Stellung verharren, also z. B. nicht ungewollt eine Bewegung nach unten ausführen können.

An den beiden Ständern 1 sind längsverlaufende Profile 9 angeschraubt, die zwei Lagerstellen 10 für parallele Lenker 11 haben. Diese dienen zur Lagerung einer im Querschnitt etwa u-förmigen Falle 12, die parallel zu den senkrechten Schienen 4 verläuft und an ihrem den Sektionen zugekehrten Schenkel 13 nach Art einer Säge mit nahe aufeinanderfolgenden Ausnehmungen 14 ausgestattet ist, in die gemäss Fig. 5 die Bolzen 5 der Rollen 4 gelangen, wenn sich die Falle 12 in der Wirkstellung befindet.

An dem Profil 9 ist eine Halterung 14 befestigt, in deren senkrechter Bohrung 15 der eingeschnürte Kopf 16 eines senkrechten Haltebolzens 17 angeordnet ist. In der Einschnürung befindet sich eine Kugel 18, die durch einen halbkreisförmigen Drehbolzen 19 an einer Ausweichbewegung gehindert ist. Dieser Drehbolzen 19 kann durch einen Hebel 20 verdreht werden.

Das freie Ende des Drehbolzens 19 steht über einen Seilzug 21 mit einem Fortsatz 22 am unteren Ende der Feder 7 in Verbindung.

Aussen an der Falle 12 ist noch eine Konsole 23 mit einem Langloch 24 angeschraubt, durch das das verjüngte untere Ende des Haltebolzens 17 hindurchgeführt ist. Zudem ist dieser Bolzen noch von einer Druckfeder 25 umschlossen, die stets danach trachtet, die Konsole 23 und damit die Falle 12 durch Verschwenken der Lenker 11 von der Ruhestellung gemäss Fig. 1 und 2 in die Wirkstellung gemäss Fig. 3 und 4 nach unten zu bewegen.

Wird die Feder 7 beschädigt oder ein anderes, dem Gewichtsausgleich der Sektionen dienendes Element, so entspannt sich die Feder 7 und sinkt dabei mit ihrem Fuss bzw. ihrem Fortsatz 22 nach unten. Damit wird der Seilzug 21 betätigt ; der Hebel 20 wird um 90° nach oben verschwenkt und gibt dabei die Kugel 18 für eine rückläufige Bewegung frei. Nunmehr kann der Haltebolzen 17 unter der Wirkung der Druckfeder 25 nach unten entweichen, wobei das untere Ende des Haftebolzens 17 sich in dem Langloch 24 bewegen kann und schliesslich die Falle 12 sich nach unten in die Wirkstellung gemäss Fig. 3 und 4 bewegt. Mit dieser Bewegung gelangt ein vor dem Schenkel 13 befindlicher Bolzen 5 infolge der dicht aufeinander folgenden Ausnehmungen 14 unmittelbar und nach kurzem Weg der zugehörigen Sektion in eine Ausnehmung 14, um so eine Weiterbewegung der Verschlusselemente nach unten zu unterbinden.

Nach einer Reparatur kann dann der Zustand gemäss Fig. 1, 2 wiederhergestellt werden.

Es sei noch erwähnt, dass durch die ruckartige Wirkung beim Bruch der vorerwähnten Elemente eine Sollbruchstelle bei 26 wirksam wird, um so die Wirkung der Druckfeder 25 eintreten zu lassen. Die Sperre mit den Elementen 18, 19 wird also aufgehoben.

Wie aus den Fig. 2 und 4 erkennbar ist, schliesst die Falle 12 die Schiene 4 zwischen sich ein, wodurch eine stabile Anordnung erreicht wird.

Es sei noch erwähnt, dass zwar die dargestellte Ausführung besonders vorteilhaft ist, doch kann für die Auslösung der Falle ggfs. ein abgewandeltes technisches Mittel benutzt werden, um so den Haltebolzen 17 zu befreien.

## Patentansprüche

1. Absturzsicherung für die Verschlusselemente (3) von Gebäude- und Fahrzeugverschlüssen, insb. bei Sektionaltoren, wobei die Verschlusselemente (3) durch Rollen (6) od. dgl. in seitlichen Schienen (4) geführt und durch Gewichte, Federn (7) od. dgl. in Verbindung mit Seilen, Ketten od. dgl. ausgewogen sind und wobei ferner die Rollen (6) durch seitlich abstehende Bolzen (5) gehalten sind, dadurch gekennzeichnet, dass für die Bolzen (5) eine langgestreckte Falle (12) mit einer Vielzahl in Längsrichtung der Falle (12) aufeinander folgender Ausnehmungen (14) zur Aufnahme der Bolzen (5) vorgesehen ist, die parallel zu den Schienen (4) angeordnet und quer hierzu von einer Ruhestellung aus in eine Wirkstellung (Fangstellung) bewegbar ist, und zwar in Abhängigkeit von einer Rückstellkraft (Druckfeder 25), die bei einer Störung des Gleichgewichtes zwischen den Verschlusselementen (3) einerseits und den Gewichten, Federn (7) od. dgl. andererseits ausgelöst wird, und dass die Falle (12) gleich oder länger ist als der gegenseitige Abstand in Schienenlängsrichtung aufeinander folgender Bolzen (5) bzw. Rollen (6) und an parallelen Lenkern (11) geführt bzw. gelagert ist, die in der Ruhestellung der Falle (12) im wesentlichen waagerecht verlaufen und in der Wirkstellung nach unten zeigen.

2. Sicherung nach Anspruch 1, dadurch gekennzeichnet, dass die Falle (12) einen etwa u-förmigen Querschnitt hat und in ihrer Wirkstellung die Schienen (4) umschliesst.

3. Sicherung nach Anspruch 1 und 2, dadurch gekennzeichnet, dass der äussere Schenkel der Falle (12) zur Lagerung von Lenkern (11) dient und der andere Schenkel die Ausnehmungen (14) aufweist.

4. Sicherung nach Anspruch 1, dadurch gekennzeichnet, dass der mit den Ausnehmungen (14) versehene Teil der Falle (12) nach Art einer Säge gestaltet ist, wobei die Ausnehmungen (14) zwischen den Sägezähnen angeordnet sind, die sich im wesentlichen schräg nach oben erstrecken.

5. Sicherung nach Anspruch 1, dadurch gekennzeichnet, dass eine durch einen entriegelbaren Haltebolzen (17) gehaltene Druckfeder (25) - vorzugsweise in Richtung der Falle (12) verlaufend - die Rückstellkraft bildet.

6. Sicherung nach Anspruch 1 und 5, dadurch gekennzeichnet, dass die Druckfeder (25) den Haltebolzen (17) umschliesst, der vorzugsweise mit einer Sperrung an seinem vorderen Ende versehen ist (Einschnürung mit Kugeleingriff).

7. Sicherung nach Anspruch 6, dadurch gekennzeichnet, dass die Sperrung durch einen Seilzug (21) aufhebbar ist, der mit dem Fuss der Feder (7) in Wirkverbindung steht.

## Claims

1. Safety mechanism for preventing the closure elements (3) of closures of buildings and vehicles from dropping, more especially in the case of sectional doors, wherein the closure elements (3) are guided by rollers (6) or the like in lateral rails (4) and are counterbalanced by weights, springs (7) or the like in conjunction with ropes, chains or the like, and wherein also the rollers (6) are retained by laterally protruding pins (Sf, characterised in that an elongate catch (12), having a plurality of recesses (14) which follow one another in the longitudinal direction of the catch (12) for the accommodation of the pins (5), is provided for the pins (5), which catch is disposed parallel to the rails (4) and is displaceable transversely thereto from a position of rest into an operative position (catching position), such being in dependence upon a restoring force (compression spring 25), which is released if the equilibrium between the closure elements (3), on the one hand, and the weights, springs (7) or the like, on the other hand, is disturbed, and in that the catch (12) is identical to, or longer than, the mutual spacing between pins (5) or rollers (6), which follow one another in the longitudinal direction of the rails, and is guided or mounted on parallel guide rods (11) which extend substantially horizontally when the catch (12) is in its position of rest and are downwardly orientated in the operative position.

2. Safety mechanism according to claim 1, characterised in that the catch (12) has a substantially U-shaped cross-section and surrounds the rails (4) in its operative position.

3. Safety mechanism according to claims 1 and 2, characterised in that the outer limb of the catch (12) is used for the mounting of guide rods (11), and the other limb has the recesses (14).

4. Safety mechanism according to claim 1, characterised in that the portion of the catch (12), which is provided with the recesses (14), has a saw-type form, the recesses (14) being disposed between the saw teeth which extend in a substantially upwardly inclined manner.

5. Safety mechanism according to claim 1, characterised in that a compression spring (25), which is retained by an unlockable retaining pin (1⁷) and preferably extends in the direction of the catch (12), constitutes the restoring force.

6. Safety mechanism according to claims 1 and 5, characterised in that the compression spring (25) surrounds the retaining pin (17) which is preferably provided with a locking means at its front end (constriction with ball engagement).

7. Safety mechanism according to claim 6, characterised in that the locking means can be cancelled by means of a cable (21) which is in operative connection with the base of the spring (7).

## Revendications

1. Dispositif destiné à empêcher la chute des éléments de fermeture (3) de bâtiments et de véhicules, notamment de portes à lames, dans lequel les éléments de fermeture (3) sont guidés par des galets (6) ou des éléments analogues dans des rails latéraux (4) et sont équilibrés par des contrepoids, des ressorts (7) ou des éléments analogues reliés à des câbles, des chaînes ou des éléments analogues et, en outre, les galets (6) étant maintenus par des axes (5) faisant saillie latéralement, caractérisé en ce qu'il est prévu pour les axes (5) une crémaillère (12) oblongue, ayant un grand nombre d'encoches (14), se succédant dans la direction longitudinale de la crémaillère (12) et destinées à recevoir les axes (5), qui est disposée parallèlement aux rails (4) et qui peut être déplacée transversalement à ceux-ci d'une position de repos à une position active (position de blocage) et cela, en fonction d'une force de rappel (ressort de pression 25) qui se déclenche lors d'un déséquilibre entre les éléments de fermeture (3) d'une part et les contrepoids, ressorts (7) ou éléments analogues d'autre part, et en ce que la crémaillère (12) a une longueur égale ou supérieure à la distance mutuelle entre des axes (5) ou galets (6) se succédant dans la direction longitudinale des rails et est guidée ou est montée sur des bras parallèles (11) qui, en la position de repos de la crémaillère (12), sont sensiblement horizontaux et, en la position active, sont dirigés vers le bas.

2. Dispositif suivant la revendication 1, caractérisé en ce que la crémaillère (12) a une section transversale sensiblement en forme de U et en sa position active entoure les rails (4).

3. Dispositif suivant la revendication 1 ou 2, caractérisé en ce que la branche extérieure de la crémaillère (12) sert au montage des bras (11) et l'autre branche comporte les encoches (14).

4. Dispositif suivant la revendication 1, caractérisé en ce que la partie de la crémaillère (12) qui est munie des encoches est conformée à la manière d'une scie, les encoches (14) étant disposées entre les dents de la scie et s'étendant en étant sensiblement inclinées vers le haut.

5. Dispositif suivant la revendication 1, caractérisé en ce qu'un ressort de pression (25), s'étendant de préférence dans la direction de la crémaillère (12), est maintenu par un axe de maintien (17) déverrouillable et donne la force de rappel.

6. Dispositif suivant la revendication 1 ou 5, caractérisé en ce que le ressort de pression (25) entoure l'axe de maintien (17) qui est muni avantageusement d'un blocage à son extrémité antérieure (gorge avec pénétration de bille).

7. Dispositif suivant la revendication 6, caractérisé en ce qu'il peut être mis fin au blocage par un câble de traction (21), qui coopère avec le bas du ressort (7).
